# EUROPÄISCHE PATENTSCHRIFT

(11) **EP 2 404 525 B1**
(45) Veröffentlichungstag und Bekanntmachung des Hinweises auf die Patenterteilung: **20.04.2016**
(21) Anmeldenummer: 11003706.6
(22) Anmeldetag: 05.05.2011
(51) Int. Cl.: A45F 3/14, A62B 35/00, A45F 3/00, A45F 3/04

(54) **Rucksack**
Rucksack
Sac à dos

(30) Priorität: 07.07.2010 DE 202010009959 U
(43) Veröffentlichungstag der Anmeldung: 11.01.2012
(73) Patentinhaber: SKYLOTEC GmbH, 56567 Neuwied (DE)
(72) Erfinder: Rinklake, Kai Dr., 56567 Neuwied (DE)
(74) Vertreter: Zeitler Volpert Kandlbinder Patent- und Rechtsanwälte Partnerschaft mbB

(56) Entgegenhaltungen:
- EP-A1- 0 060 796
- FR-A1- 2 608 392
- GB-A- 2 447 930
- US-A- 5 988 315

## Beschreibung

Die vorliegende Erfindung betrifft einen Rucksack mit einem Hüftgurt und zwei Schulterriemen gemäß dem Oberbegriff des Anspruchs 1.

Ein Rucksack ist ein Behälter aus beispielsweise Stoff, flexiblem Kunststoff (Nylon oder PVC) oder Leder, der an ggf. gepolsterten Schulterriemen auf dem Rücken getragen dem Transport von Gegenständen dient. Leichte Rucksäcke werden allein an Schulterriemen getragen. Bei Rucksäcken für den Transport schwerer Lasten wird die Last über einen Hüftgurt des Rucksacks auf die Hüfte eines Trägers des Rucksackes verlagert. Je nach Qualität, Einsatzgebiet (etwa Trekking, Klettern, Wandern, Reisen, Fahrradfahren, Freizeit, Lastentransport usw.) und Komfortanspruch des Trägers variiert die Ausstattung der Rucksäcke. So sind beispielsweise eine Belüftung des Rückens, ein innen liegendes Tragegestell zur Gewichtsübertragung auf die Hüfte, eine Verstellbarkeit der Rückenlänge zur Passformoptimierung, ein geringes Eigengewicht des Rucksackes oder eine hohe Güte und Haltbarkeit der Polsterung zur Druck-/Scheuerstellenvermeidung vorgesehen.

Aus der EP 0 060 796 A1 ist ein Alpin-Rucksack mit Sicherheitseinrichtung bekannt. Hierbei besteht die Sicherheitseinrichtung aus einem Rückengurt, der oberhalb des Rucksackes eine Schlaufe ausbildet und unterhalb des Rucksackes Beingurte aufweist. Weiterhin weist der Rucksack einen Hüftgurt auf. Es ist jedoch nicht vorgesehen, dass der Hüftgurt des Rucksackes ein Teil der Sicherheitseinrichtung ist. Druckschrift US 5 988 315 betrifft einen herkömmlichen Sicherheitsgurt mit Hauptgurt und daran angeordneten Beingurten. Weiterhin sind am Hauptgurt Schultergurte angeordnet.

Der Erfindung liegt die Aufgabe zugrunde, einen Rucksack der o.g. Art hinsichtlich seiner Funktionalität und seiner Einsatzmöglichkeit zu erweitern.

Diese Aufgabe wird erfindungsgemäß durch einen Rucksack der o.g. Art mit den in Anspruch 1 gekennzeichneten Merkmalen gelöst. Vorteilhafte Ausgestaltungen der Erfindung sind in den weiteren Ansprüchen beschrieben.

Bei einem Rucksack der o.g. Art ist es erfindungsgemäß vorgesehen, dass der Hüftgurt des Rucksacks als Hauptgurt eines Auffanggurtes mit daran angeordneten Beingurten des Auffanggurtes ausgebildet ist, wobei Hauptgurt und Beingurte aus einem tragenden Gurtband ausgebildet sind.

Dies hat den Vorteil, dass mit dem Anlegen des Rucksackes automatisch ein Auffanggurt angelegt ist. Der Rucksack hat dementsprechend einen Doppelnutzen, nämlich einerseits als Transportgerät beispielsweise für Ausrüstungsgegenstände oder Verpflegung und andererseits als Auffang- bzw. Klettergurt. Dadurch eignet sich der erfindungsgemäße Rucksack besonders für Klettertouren, da neben dem Rucksack kein zusätzlicher Auffanggurt mitgeführt werden muss. Hierdurch ist im Gepäck entsprechendes Gewicht eingespart. Außerdem entfällt auf einer Klettertour die Zeit zum Auspacken und anlegen des Auffanggurtes, die während der Klettertour beim Erreichen eines Klettersteiges sonst aufgewendet werden muss, da mit dem Rucksack der Klettergurt bereits angelegt ist.

Dadurch, dass die Beingurte derart am Hauptgurt angeordnet sind, dass diese entlang des Hauptgurtes verschiebbar sind, ist es möglich, die Beingurte in entsprechenden Taschen am Rucksack zu verstauen, so dass die Beingurte während eines reinen Fußmarsches, bei dem der Klettergurt bzw. die Auffanggurtfunktion des Rucksackes nicht benötigt wird, die Bewegungsfreiheit des Trägers des Rucksackes nicht beeinträchtigen. In diesem Fall wird die reine Transportfunktion des Rucksackes genutzt.

Einen Auffanggurt in Form eines Komplettgurtes am Rucksack erzielt man dadurch, dass die Schulterriemen des Rucksackes als Schultergurte des Auffanggurtes aus einem tragenden Gurtband ausgebildet und mit dem Hauptgurt verbunden sind.

Einen Anseilpunkt im Brustbereich eines Trägers des Rucksackes erzielt man dadurch, dass die Schultergurte jeweils einen Rückenschultergurtabschnitt, welcher sich über einen Rückenbereich eines Trägers des Rucksackes erstreckt, und einen Brustschultergurtabschnitt, welcher sich über einen Brustbereich des Trägers des Rucksackes erstreckt, aufweisen, wobei an dem Brustschultergurtabschnitt eines jeden Schultergurtes jeweils eine Einhängeschlaufe ausgebildet ist.

Einen Anseilpunkt im Hüftbereich eines Trägers des Rucksackes erzielt man dadurch, dass der Hauptgurt einen Bauchhauptgurtabschnitt, welcher sich über einen Bauchbereich des Trägers des Rucksackes erstreckt, und einen Rückenhauptgurtabschnitt, welcher sich über einen Rückenbereich des Trägers des Rucksackes erstreckt, aufweist, wobei am Bauchhauptgurtabschnitt eine Einhängeschtaufe ausgebildet ist.

Die Erfindung wird im Folgenden anhand der Zeichnung näher erläutert. Diese zeigt in der einzigen Fig. eine bevorzugte Ausführungsform eines erfindungsgemäßen Rucksacks in perspektivischer Ansicht.

Die in der einzigen Fig. dargestellte, bevorzugte Ausführungsform eines erfindungsgemäßen Rucksacks umfasst einen Rucksackbehälter 10, zwei Schulterriemen 12 und einen Hüftgurt 14. Mittels der Schulterriemen 12 wird der Rucksack auf dem Rücken eines Trägers getragen. Der Hüftgurt 14 dient dazu, das Gewicht des Rucksackes bzw. der in dem Rucksackbehälter 10 angeordneten Gegenstände mindestens teilweise auf eine Hüfte des Trägers zu übertragen und damit die Schultern sowie die Wirbelsäule des Trägers zu entlasten. Der Hüftgurt weist ein Gurtschloss 16 zum wahlweise Öffnen oder Schließen des Hüftgurtes 14 auf, so dass ein An- bzw. Ablegen des Rucksackes vereinfacht ist. Die Schulterriemen 12 weisen Längenverstellmittel 18 auf, mit denen diese individuell an Körpermaße eines Benutzers bzw. des Trägers angepasst werden.

Erfindungsgemäß ist der Hüftgurt 14 als ein Hauptgurt eines Auffanggurtes ausgebildet. Hierzu ist der Hüftgurt 14 aus einem tragenden Gurtband mit einem Bauchhauptgurtabschnitt 20, welcher sich über einen Bauchbereich des Trägers des Rucksackes erstreckt, und einem Rückenhauptgurtabschnitt 22, welcher sich über einen Rückenbereich des Trägers des Rucksackes erstreckt, ausgebildet. An dem Bauchhauptgurtabschnitt 20 sind Beingurte 24 derart angeordnet und ausgebildet, dass die Beingurte 24 im Falle eines Auffangen eines Sturzes des Trägers des Rucksackes oder im Falle des im Auffanggurt hängenden Sitzens des Trägers des Rucksackes das Gewicht des Trägers des Rucksackes aufnehmen und in den Hauptgurt 14 einleiten. Hierzu sind die Beingurte 24 ebenfalls aus einem tragenden Gurtband ausgebildet und entsprechend kraftübertragend mit dem Hauptgurt 14 mechanisch verbunden. Die Beingurte 24 sind entlang des Bauchhauptgurtes 20 verschiebbar angeordnet. Auf diese Weise sind die Beingurte 24 in eine Stauposition verschiebbar, in der die Beingurte 24 in geeigneter Weise am Rucksack verstaut sind, wenn die Aüffanggurtfunktion des Rucksackes nicht benötigt wird und der Träger des Rucksackes eine größer Bewegungsfreiheit beispielsweise auf einem Fußmarsch mit dem Rucksack auf dem Rücken wünscht.

Optional sind, wie in der einzigen Fig. dargestellt, die Schulterriemen 12 aus einem tragenden Gurtband und als Teil des Auffanggurtes ausgebildet, so dass der Hauptgurt 14 zu einem Komplettgurt mit Schultergurten 12 vervollständigt ist. Die Schultergurte weisen jeweils einen Rückenschultergurtabschnitt 26, welcher sich über einen Rückenbereich eines Trägers des Rucksackes erstreckt, und einen Brustschultergurtabschnitt 28, welcher sich über einen Brustbereich des Trägers des Rucksackes erstreckt, auf, wobei an dem Brustschultergurtabschnitt 28 eines jeden Schultergurtes jeweils eine Einhängeschlaufe 30 zum Sichern an einem Sicherungsseil ausgebildet ist. Die Einhängeschlaufen 30 der beiden Brustschultergurtabschnitte 28 bilden einen Anseilpunkt im Brustbereich des Trägers des Rucksackes aus. Jeweilige Enden der Schultergurte 12 sind mit dem Rückenhauptgurtabschnitt 22 des Hauptgurtes 14 verbunden. Hierbei ist ein Ende eines jeweiligen Brustschultergurtabschnitts 28 eines ersten Schultergurtes 12 zusammen mit einem Ende eines Rückenschultergurtabschnittes 26 eines zweiten Schultergurtes 12 an einer gemeinsamen ersten Stelle 34 des Rückenhauptgurtabschnittes 22 mit dem Hauptgurt 14 verbunden. Weiterhin ist ein Ende eines jeweiligen Brustschultergurtabschnitts 28 des zweiten Schultergurtes 12 zusammen mit einem Ende eines Rückenschultergurtabschnittes 26 des ersten Schultergurtes 12 an einer gemeinsamen zweiten Stelle 36 des Rückenhauptgurtabschnittes 22 mit dem Hauptgurt 14 verbunden.

Alternativ oder zusätzlich ist am Bauchhauptgurtabschnitt 20 eine Einhängeschlaufe 32 ausgebildet. Diese Einhängeschlaufe 32 am Hauptgurt 14 bildet einen Anseilpunkt im Hüftbereich des Trägers des Rucksackes aus.

Insgesamt stellt der erfindungsgemäße Rucksack eine Doppelfunktion bzw. einen Doppelnutzen zur Verfügung. Einerseits dient der Rucksack als Transportmittel für Gegenstände in dem Rucksackbehälter 10 und andererseits weist der Rucksack die Funktionalität eines Auffanggurtes bzw. Klettergurtes bzw. Hängegurtes auf.

## Patentansprüche

1. Rucksack mit einem Hüftgurt (14) und zwei Schulterriemen (12), wobei der Hüftgurt (14) des Rucksacks als Hauptgurt eines Auffanggurtes mit daran angeordneten Beingurten (24) des Auffanggurtes ausgebildet ist, wobei Hauptgurt (14) und Beingurte (24) aus einem tragenden Gurtband ausgebildet sind.

2. Rucksack nach Anspruch 1, **dadurch gekennzeichnet, dass** die Beingurte (24) derart am Hauptgurt (14) angeordnet sind, dass diese entlang des Hauptgurtes verschiebbar sind.

3. Rucksack nach Anspruch 1 oder 2, **dadurch gekennzeichnet, dass** die Schulterriemen (12) des Rucksackes als Schultergurte des Auffanggurtes und aus einem tragenden Gurtband ausgebildet und mit dem Hauptgurt (14) verbunden sind.

4. Rucksack nach Anspruch 3, **dadurch gekennzeichnet, dass** die Schultergurte (12) jeweils einen Rückenschultergurtabschnitt (26), welcher sich über einen Rückenbereich eines Trägers des Rucksackes erstreckt, und einen Brustschultergurtabschnitt (28), welcher sich über einen Brustbereich des Trägers des Rucksackes erstreckt, aufweisen, wobei an dem Brustschultergurtabschnitt (28) eines jeden Schultergurtes (12) jeweils eine Einhängeschlaufe (30) ausgebildet ist.

5. Rucksack nach mindestens einem der vorhergehenden Ansprüche, **dadurch gekennzeichnet, dass** der Hauptgurt (14) einen Bauchhauptgurtabschnitt (20), welcher sich über einen Bauchbereich des Trägers des Rucksackes erstreckt, und einen Rückenhauptgurtabschnitt (22), welcher sich über einen Rückenbereich des Trägers des Rucksackes erstreckt, aufweist, wobei am Bauchhauptgurtabschnitt (20) eine Einhängeschlaufe (32) ausgebildet ist.

## Claims

1. Rucksack with a waist strap (14) and two shoulder straps (12), wherein the waist strap (14) of the rucksack is designed as the main waist strap of a harness having leg straps (24) of the harness arranged thereon, wherein the main waist strap (14) and leg straps (24) are made of a load-bearing webbing.

2. Rucksack according to claim 1, **characterised in that** the leg straps (24) are arranged on the main waist strap (14) such that these are displaceable along the main waist strap.

3. Rucksack according to claim 1 or 2, **characterised in that** the shoulder straps (12) of the rucksack are designed as shoulder straps of the harness and are made of a load-bearing webbing and are connected with the main waist strap (14).

4. Rucksack according to claim 3, **characterised in that** the shoulder straps (12) each have a back shoulder strap section (26), which extends over a back region of a wearer of the rucksack, and a chest shoulder strap section (28), which extends over a chest region of a wearer of the rucksack, wherein an attachment loop (30) is formed in the chest shoulder strap section (28) of each shoulder strap (12).

5. Rucksack according to at least one of the preceding claims, **characterised in that** the main waist strap (14) has a stomach main waist strap section (20), which extends over a stomach region of a wearer of the rucksack, and a back main waist strap section (22), which extends over a back region of a wearer of the rucksack, wherein an attachment loop (32) is formed in the stomach main waist strap section (20).

## Revendications

1. Sac à dos avec une sangle ventrale (14) et deux sangles d'épaule (12),
dans lequel la sangle ventrale (14) du sac à dos est réalisée comme sangle principale d'un harnais de sécurité avec des sangles jambières (24) du harnais de sécurité agencées sur celle-ci, dans lequel la sangle principale (14) et les sangles jambières (24) sont réalisées à partir d'une bande de sangle porteuse.

2. Sac à dos selon la revendication 1, **caractérisé en ce que** les sangles jambières (24) sont agencées sur la sangle principale (14) de telle façon que celles-ci sont déplaçables le long de la sangle principale.

3. Sac à dos selon la revendication 1 ou 2, **caractérisé en ce que** les sangles d'épaule (12) du sac à dos sont réalisées sous forme de sangles d'épaule du harnais de sécurité et à partir d'une bande de sangle porteuse, et sont reliées à la sangle principale (14).

4. Sac à dos selon la revendication 3, **caractérisé en ce que** les sangles d'épaule (12) comprennent chacune une portion dorsale de sangle d'épaule (26), qui s'étend sur une région dorsale d'un porteur du sac à dos, et une portion thoracique de sangle d'épaule (28), qui s'étend sur une région thoracique du porteur du sac à dos, et une boucle d'accrochage (30) respective est réalisée sur la portion thoracique de sangle d'épaule (28) de chaque sangle d'épaule (12).

5. Sac à dos selon l'une au moins des revendications précédentes, **caractérisé en ce que** la sangle principale (14) d'une portion ventrale (20) de la sangle principale, qui s'étend sur une région ventrale du porteur du sac à dos, et une portion dorsale de sangle ventrale (22), qui s'étend sur une région dorsale du porteur du sac à dos, et une boucle d'accrochage (32) est réalisée sur la portion ventrale (20) de la sangle principale.
